# EUROPÄISCHE PATENTSCHRIFT

(11) **EP 4 059 395 B1**
(45) Veröffentlichungstag und Bekanntmachung des Hinweises auf die Patenterteilung: **28.05.2025**
(21) Anmeldenummer: 21163836.6
(22) Anmeldetag: 19.03.2021
(51) Int. Cl.: A47K 10/42, B65D 83/08

(54) **VORRICHTUNG ZUM ABGEBEN VON EINEM STRUKTURFLEXIBLEN ELEMENT**
DEVICE FOR DISPENSING AN ELEMENT WITH A FLEXIBLE STRUCTURE
DISPOSITIF DE DISTRIBUTION D'UN ÉLÉMENT DE STRUCTURE FLEXIBLE

(43) Veröffentlichungstag der Anmeldung: 21.09.2022
(73) Patentinhaber: Sieger Design GmbH & Co. KG, 48336 Sassenberg (DE)
(72) Erfinder: SIEGER, Michael, 48336 Sassenberg (DE)
(74) Vertreter: Bohmann, Armin K.

(56) Entgegenhaltungen:
- US-A1- 2003 146 231
- US-A1- 2018 339 815
- US-A1- 2019 308 113

## Beschreibung

Die vorliegende Erfindung betrifft eine Vorrichtung zum Abgeben von einem strukturflexiblen Element.

Vorrichtungen zum Abgeben von strukturflexiblen Elementen werden auf vielen Gebieten der Technik verwendet, vor allem dann, wenn wiederholt und ohne großen Aufwand Einwegartikel wie beispielsweise Papiertücher oder Gummihandschuhe bereitgestellt werden sollen. Dabei ist es zum einen wichtig, dass eine große Anzahl der Einwegartikel in der Vorrichtung vorgehalten wird, und zum anderen, dass bei der Entnahme des Einwegartikels aus der Vorrichtung tatsächlich jeweils nur ein einzelner Einwegartikel ohne Beschädigung der anderen, in der Vorrichtung bereitgestellten Einwegartikel abgegeben wird und gleichzeitig die Voraussetzung geschaffen wird, dass der nachfolgend zu entnehmende Einwegartikel unter eben solchen Bedingungen aus der Vorrichtung entnommen werden kann.

Derartige Vorrichtungen weisen ein Aufnahmemittel wie bspw. eine Schachtel und eine Öffnung auf, durch die jeweils ein Einwegartikel entnommen werden kann. Typischerweise sind die in der Vorrichtung bevorrateten Einwegartikel miteinander verbunden, bspw. dadurch, dass sie an ihrem Ende eine Faltung aufweisen, die in eine Faltung am Ende eines weiteren Einwegartikels eingreift. Bei Entnahme eines ersten Einwegartikels wird in Folge des Ineinandergreifens der beiden Faltungen der nächste Einwegartikel bereits soweit aus der Öffnung herausgezogen, dass dieser nächste Einwegartikel durch einfaches Ziehen aus der Öffnung und damit aus der Vorrichtung insgesamt entnommen werden kann.

Abhängig von der Stärke der Verbindung zwischen dem ersten Einwegartikel und den nächsten Einwegartikel, aber auch abhängig von der Intensität, mit der der erste Einwegartikel durch den Anwender aus der Vorrichtung entnommen wird, kann der nächste Einwegartikel unbeabsichtigterweise bereits vollständig aus der Vorrichtung entfernt werden, was eine unnötige Verschwendung darstellt. Umgekehrt ist es möglich, dass der nächste Einwegartikel nur in so einem geringen Maße aus der Öffnung herausgezogen wird, dass es dem Anwender nicht möglich ist, ein Ende des Einwegartikels zu fassen und diesen aus der Vorrichtung zu entnehmen.

Den vorstehenden Unzulänglichkeiten tragen Vorrichtungen zum Abgeben von strukturflexiblen Elementen nach dem Stand der Technik dadurch Rechnung, dass die Öffnung der Vorrichtung mit einem Führungsmittel für den Einwegartikel versehen ist. Dieses Führungsmittel kann beispielsweise eine über die Öffnung der Vorrichtung angebrachte Folie sein, die der Entnahme des einzelnen Einwegartikels einen gewissen Widerstand entgegensetzt mit der Folge, dass bei übermäßiger Kraftaufwendung bei der Entnahme des Einwegartikels ein Teil der Kraft durch das Führungsmittel aufgenommen und damit ein zu weit reichendes bzw. unbeabsichtigtes vollständiges Entnehmen bzw. Herausziehen des nächsten Einwegartikels verhindert wird. Umgekehrt erfordert das Führungsmittel einen gewissen kontrollierten Kraftaufwand bei der Entnahme des Einwegartikels und gewährleistet damit eine zuverlässige Entnahme aus der Vorrichtung.

Die ein Führungsmittel aufweisenden Vorrichtungen zum Abgeben eines strukturflexiblen Elementes nach dem Stand der Technik weisen dennoch Unzulänglichkeiten bei der Entnahme eines strukturflexiblen Elementes auf. Insbesondere für den Fall, dass es sich bei dem strukturflexiblen Element um ein Papier wie beispielsweise ein Papierhandtuch handelt, kommt es beim Entnehmen eines ersten Papierhandtuches zu einem Zurückrutschen des nachfolgend zu entnehmenden Papierhandtuches, was dessen Entnahme erschwert.

US 2019/0308113 A1 betrifft ein Spielzeug zur Förderung der kindlichen Entwicklung umfassend einen Behälter und einen Satz von flexiblen Tüchern.

US 2018/0339815 A1 betrifft eine Deckelanordnung für einen Behälter.

Der vorliegenden Erfindung liegt damit die Aufgabe zu Grunde, eine Vorrichtung zum Abgeben von einem strukturflexiblen Element bereitzustellen, die die Nachteile der entsprechenden Vorrichtungen nach dem Stand der Technik vermeidet.

Eine weitere, der vorliegenden Erfindung zu Grunde liegenden Aufgabe besteht darin, eine Vorrichtung zum Abgeben von einem strukturflexiblen Element bereitzustellen, bei dem bei Entnahme eines ersten strukturflexiblen Elementes ein Rückrutschen eines nachfolgend aus der Vorrichtung zu entnehmenden strukturflexiblen Elementes verhindert wird.

Diese und weitere Aufgaben werden erfindungsgemäß durch den Gegenstand des in der Anlage beigefügten unabhängigen Anspruches gelöst; bevorzugte Ausführungsformen ergeben sich aus den beigefügten abhängigen Ansprüchen.

Genauer werden diese und weitere Aufgaben erfindungsgemäß gelöst durch eine Vorrichtung zum Abgeben von einem strukturflexiblen Element umfassend ein Aufnahmemittel zum Aufnehmen von mindestens einem strukturflexiblen Element und ein Spendermittel, das mit dem Aufnahmemittel verbunden ist, und wobei das Spendermittel eine Spendermittelaustrittsöffnung für das strukturflexible Element umfasst,
wobei die Spendermittelaustrittsöffnung ein Führungsmittel für das strukturflexible Element umfasst, wobei das Führungsmittel mit der Spendermittelaustrittsöffnung verbunden ist, das Führungsmittel mindestens ein erstes und ein zweites Führungsmittel umfasst, wobei das erste Führungsmittel oder ein Teil des ersten Führungsmittels und das zweite Führungsmittel oder ein Teil davon aus einem elastischen Material hergestellt sind,
wobei das erste Führungsmittel eine Führungsmitteldurchtrittsöffnung für das strukturflexible Element aufweist und das zweite Führungsmittel eine Führungsmitteldurchtrittsöffnung für das strukturflexible Element aufweist,
dadurch gekennzeichnet,
dass die Führungsmitteldurchtrittsöffnung des ersten Führungsmittels und die Führungsmitteldurchtrittsöffnung des zweiten Führungsmittels unabhängig voneinander eine länglich Form aufweisen mit einer ersten Achse und einer zu der ersten Achse im Wesentlichen senkrechten zweiten Achse, wobei die Länge der Führungsmitteldurchtrittsöffnung entlang der ersten Achse größer ist als die Länge der Führungsmitteldurchtrittsöffnung entlang der zweiten Achse, wobei die Führungsmitteldurchtrittsöffnung des ersten Führungsmittels und die Führungsmitteldurchtrittsöffnung des zweiten Führungsmittels miteinander fluchten,
dass das strukturflexible Element eine erste Achse und eine zu der ersten Achse im Wesentlichen senkrechte zweite Achse aufweist, wobei das strukturflexible Element eine Länge entlang der ersten Achse aufweist und an einem Ende der Länge entlang der ersten Achse ein erstes weiteres strukturflexibles Element und an dem anderen Ende der Länge entlang der ersten Achse ein zweites weiteres strukturflexibles Element angeordnet ist,
und dass das strukturflexible Element mit dem ersten weiteren strukturflexiblen Element und/oder dem zweiten weiteren strukturflexiblen Element durch eine lösbare Verbindung verbunden ist, wobei die lösbare Verbindung eine Perforation ist.

In einer Ausführungsform ist vorgesehen, dass die Führungsmitteldurchtrittsöffnung so ausgeführt ist, dass das strukturflexible Element bei Durchtritt durch die Führungsmitteldurchtrittsöffnung auffächert.

In einer Ausführungsform ist vorgesehen, dass sich die Form der Führungsmitteldurchtrittsöffnung über die Länge der ersten Achse und/oder über die Länge der zweiten Achse verändert, bevorzugterweise die Länge der zweiten Achse sich verringert zur Mitte der Länge der ersten Achse.

In einer Ausführungsform ist vorgesehen, dass die Führungsmitteldurchtrittsöffnung spaltenförmig ausgebildet ist, wobei die durch die Führungsmitteldurchtrittsöffnung ausgebildete Spalte eine oder mehrere Verengungen aufweist.

In einer Ausführungsform ist vorgesehen, dass die Führungsmitteldurchtrittsöffnung in einer Form ausgeführt ist, wobei die Form ausgewählt ist aus der Gruppe umfassend eine taillierte Form, eine hantelförmige Form und eine Form einer liegenden Acht.

In einer Ausführungsform ist vorgesehen, dass die eine oder mehreren Verengungen so ausgebildet sind, dass die eine oder mehreren Verengungen das strukturflexible Element fassen.

In einer Ausführungsform ist vorgesehen, dass die Form eine Engstelle umfasst und die Engstelle so ausgebildet ist, dass die Engstelle das strukturflexible Element fasst.

In einer Ausführungsform ist vorgesehen, dass das erste Führungsmittel oder ein Teil des ersten Führungsmittels und/oder das zweite Führungsmittel oder ein Teil davon aus einem Gummimaterial hergestellt ist, bevorzugterweise ist das Material ein Material mit einer Shore Härte von etwa 40 bis 60, bevorzugtereweise mit einer Shore Härte von etwa 60.

In einer besonders bevorzugten Ausführungsform davon ist vorgesehen, dass der aus dem Gummimaterial hergestellte Teil des ersten Führungsmittels und/oder der aus dem Gummimaterial hergestellte Teil des zweiten Führungsmittels die eine oder mehrere Verengungen und/oder die Engstelle ausbildet.

In einer Ausführungsform ist vorgesehen, dass die Führungsmitteldurchtrittsöffnung des ersten Führungsmittels und die Führungsmitteldurchtrittsöffnung des zweiten Führungsmittels identisch ausgeführt sind. In der erfindungsgemäßen Vorrichtung fluchtet die Führungsmitteldurchtrittsöffnung des ersten Führungsmittels mit der Führungsmitteldurchtrittsöffnung des zweiten Führungsmittels.

In einer Ausführungsform ist vorgesehen, dass das erste und das zweite Führungsmittel auf der dem Aufnahmemittel zugewandten Seite des Spendermittels angeordnet sind.

In einer Ausführungsform ist vorgesehen, dass das strukturflexible Element nach Durchtritt durch die Führungsmitteldurchtrittsöffnung des zweiten Führungsmittels oder nach Durchtritt durch die Führungsmitteldurchtrittsöffnung des zweiten und des ersten Führungsmittel aufgefächert ist, und die Spendermittelaustrittsöffnung so dimensioniert ist, dass sie die Auffächerung des strukturflexiblen Elementes durch die Spendermittelaustrittsöffnung nicht beeinträchtigt.

In einer Ausführungsform ist vorgesehen, dass das Spendermittel eine Spendermittelhülse umfasst, bevorzugterweise weist die Spendermittelhülse einen Innendurchmesser auf, der gleich groß ist wie oder größer ist als die Länge der Führungsmitteldurchtrittsöffnung des ersten und/oder des zweiten Führungsmittels entlang der ersten Achse.

In einer bevorzugten Ausführungsform davon ist vorgesehen, dass in der Spendermittelhülse eine Konterhülse angeordnet ist, wobei bevorzugterweise die Konterhülse einen Innendurchmesser aufweist, der gleich groß ist wie oder größer ist als die Länge der Führungsmitteldurchtrittsöffnung des ersten und/oder des zweiten Führungsmittels entlang der ersten Achse.

In einer bevorzugteren Ausführungsform davon ist vorgesehen, dass die Konterhülse das erste und das zweite Führungsmittel an dem Spendermittel fixiert, bevorzugterweise so fixiert, dass die Führungsmitteldurchtrittsöffnung des ersten und/oder des zweiten Führungsmittels innerhalb der Spendermittelaustrittsöffnung angeordnet sind.

In einer Ausführungsform ist vorgesehen, dass das strukturflexible Element in dem Aufnahmemittel zum Aufnehmen von mindestens einem strukturflexiblen Element in einer Vielzahl enthalten ist.

In einer Ausführungsform ist vorgesehen, dass das strukturflexible Element ein Zupftuch ist.

Der vorliegende Erfinder hat überraschender Weise festgestellt, dass mit der Verwendung eines mindestens zweistückigen Führungsmittels, bevorzugterweise eines zweistückigen Führungsmittels, bei Entnahme eines ersten strukturflexiblen Elementes aus einer erfindungsgemäßen Vorrichtung, die mehrere derartige strukturflexible, miteinander verbundenen Elemente enthält, sichergestellt ist, dass das nachfolgend zu entnehmende strukturflexible Element mit der Entnahme des ersten strukturflexiblen Elementes bereits soweit aus der Spendermittelaustrittsöffnung herausgezogen wird, dass es von einem Benutzer zuverlässig gegriffen werden kann und insbesondere nicht zurückrutscht, und somit zuverlässig aus der Vorrichtung entnommen werden kann. Weiterhin hat der vorliegende Erfinder überraschender Weise festgestellt, dass mit der erfindungsgemäßen Vorrichtung eine zuverlässige Entnahme der strukturflexiblen Elemente unabhängig davon gewährleistet ist, wie die Vorrichtung im dreidimensionalen Raum angeordnet ist, d.h. die erfindungsgemäße Vorrichtung kann sowohl waagrecht als auch senkrecht angeordnet sein. Des Weiteren hat der vorliegende Erfinder überraschender Weise festgestellt, dass mit der erfindungsgemäßen Vorrichtung gerade dann, wenn es sich bei den in der Vorrichtung vorhandenen mehreren strukturflexiblen Elemente um Zupftücher oder Papierhandtücher handelt, die miteinander verbunden sind und die Verbindung durch eine Perforation eine vorgesehene Trennlinie aufweist, eine zuverlässige Trennung der einzelnen strukturflexiblen Elemente an der vorgesehenen Trennlinie erfolgt und damit die Integrität des einzelnen strukturflexiblen Elementes, bspw. des einzelnen Zupftuches bzw. des einzelnen Papierhandtuches, gewährleistet ist.

Ohne im Folgenden darauf festgelegt sein zu wollen, geht der vorliegenden Erfinder davon aus, dass mit der mindestens zweiteiligen Ausbildung des Führungsmittels der Prozess des Auffächerns des strukturflexiblen Elementes einhergeht. Das Auffächern des strukturflexiblen Elementes ist insoweit von Vorteil, als dass damit ein besonders vorteilhaftes Ergreifen des strukturflexiblen Elements und damit Entnahme des strukturflexiblen Elements aus der erfindungsgemäßen Vorrichtung möglich wird. Darüber hinaus ist das Auffächern des strukturflexiblen Elements auch insoweit vorteilhaft, als dass damit die effektiv nutzbare Oberfläche des strukturflexiblen Elements, oder zumindest ein erheblicher Teil der Oberfläche, bereits mit der Entnahme des strukturflexiblen Elementes aus der erfindungsgemäßen Vorrichtung zur Verfügung steht und das strukturflexible Element nicht durch den Benutzer entfaltet bzw. manipuliert werden muss, um diese Oberfläche bereitzustellen.

Weiterhin geht der vorliegende Erfinder davon aus, dass mit der mindestens zweiteiligen Ausbildung des Führungsmittels der Prozess des Abtrennens eines ersten strukturflexiblen Elementes von einem aus der Vorrichtung nachfolgend zu entnehmenden zweiten strukturflexiblen Elementes wie folgt unterteilt werden kann.

Das erste strukturflexible Element wird aus der Vorrichtung durch die Spendermittelaustrittsöffnung und damit auch durch das mindestens zweiteilige Führungsmittel umfassend ein erstes Führungsmittel und ein zweites Führungsmittel herausgezogen, wobei das erste strukturflexible Element durch die Durchtrittsöffnung des ersten Führungsmittels und des zweiten Führungsmittels hindurchtritt. Das erste Führungsmittels ist dabei näher zu dem Aufnahmemittel der Vorrichtung angeordnet als das zweite Führungsmittel. Umfasst die Vorrichtung kein Aufnahmemittel, wobei, bevorzugterweise das strukturflexible Element direkt dem Spendermittel zugeführt wird, ohne dass sich dieses als solches oder als eine Vielzahl in einem separaten Behälter oder Aufnahmemittel vorliegt, so tritt das strukturflexible Element zuerst durch das erste Führungsmittel und dann durch das zweite Führungsmittel, bevor es aus dem Spendermittel und genauer der Spendermittelaustrittsöffnung austritt. Bevorzugterweise sind das erste und das zweite Führungsmittel in einer Spenderhülse angeordnet, wobei die Spenderhülse die Spendermittelaustrittsöffnung bereitstellt bzw. diese umfasst. In einer Ausführungsform ist vorgesehen, dass mittels einer Konterhülse das erste und das zweite Führungsmittel in der Spenderhülse und genauer an der Spendermittelaustrittsöffnung fixiert sind.

Das erste strukturflexible Mittel wird dabei so lange durch die Spendermittelaustrittsöffnung gezogen, bis das nachfolgende, zweite strukturflexible Mittel soweit aus dem Spendermittel, bevorzugt aus der Spendermittelaustrittsöffnung, herausragt, dass dieses nach Abtrennung von dem ersten strukturflexiblen Mittel von einem Benutzer ergriffen und nachfolgend vollständig aus der erfindungsgemäßen Vorrichtung entnommen werden kann. Das zweite strukturflexible Element wird durch die Führungsmitteldurchtrittsöffnung des ersten und/oder des zweiten Führungsmittels in seiner Position fixiert, wobei die Fixierung bevorzugterweise im Wesentlichen auch aufrechterhalten wird, wenn das erste strukturflexible Element von dem zweiten strukturflexiblen Element durch einen Benutzer der erfindungsgemäßen Vorrichtung getrennt wird. Die Fixierung der Position erfolgt dabei zumindest in dem Umfang, dass das zweite strukturflexible Element beim Trennen von dem ersten strukturflexiblen Element in dem Spendermittel zumindest teilweise verbleibt.

In einer Ausführungsform der erfindungsgemäßen Vorrichtung zum Abgeben von einem strukturflexiblen Element umfasst diese ein Aufnahmemittel, wobei das Aufnahmemittel mehrere strukturflexible Elemente enthält oder ist zumindest für die Aufnahme von mehreren strukturflexiblen Elementen geeignet ist. Bevorzugterweise sind die strukturflexiblen Elemente miteinander lösbar verbunden, wobei ein strukturflexibles Element mit einem nachfolgenden strukturflexiblen Element verbunden ist und, sofern vorhanden, optional auch mit einem vorangehenden strukturflexiblen Element verbunden ist. Bevorzugterweise beziehen sich die Begriffe vorangehend und nachfolgend auf die Reihenfolge der Entnahme der strukturflexiblen Elemente aus der Vorrichtung.

Es ist im Rahmen der vorliegenden Erfindung, dass das Ausgangmaterial für das einzelne strukturflexible Element oder die Verpackung für das Ausgangmaterial für das einzelne strukturflexible Element als solches ein Aufnahmemittel im Sinne der anspruchsgegenständlichen Erfindung ist.

Gemäß der vorliegenden anspruchsgegenständlichen Erfindung ist das Spendermittel mit dem Aufnahmemittel verbunden. Die Verbindung kann dabei lösbar oder nicht-lösbar ausgebildet sein. Möglichkeiten, eine derartige Verbindung lösbar auszuführen, sind dem Fachmann bekannt und umfassen, unter anderem, eine Verbindung, die ausgewählt ist aus der Gruppe umfassend eine Schraubverbindung oder eine Steckverbindung. Möglichkeiten, eine derartige Verbindung nicht-lösbar auszuführen, sind dem Fachmann bekannt und umfassen unter anderem eine Klebeverbindung. Eine nicht-lösbare Verbindung kann des Weiteren dadurch ausgebildet sein, dass das Spendermittel und das Aufnahmemittel im Rahmen der Herstellung miteinander nicht-lösbar verbunden sind bzw. werden, beispielsweise durch Herstellen im Rahmen eines Spritzgußverfahrens; in dieser Ausführungsform ist die erfindungsgemäße Vorrichtung und insbesondere das Spendermittel und das Aufnahmemittel als eine Einheit und damit einstückig hergestellt.

Es ist im Rahmen der vorliegenden Erfindung, dass das Aufnahmemittel und das Spendermittel der erfindungsgemäßen Vorrichtung zum Abgeben von einem strukturflexiblen Element zweitstückig ausgebildet sind. In dieser Ausführungsform kann das Spendermittel im Wesentlichen als Platte oder - ggf. passend zur Form des Aufnahmemittels als Deckel - ausgebildet sein. Bei der zweitstückigen Ausbildung des Aufnahmemittels kann vorgesehen sein, dass das Aufnahmemittel mit dem Spendermittel lösbar verbunden ist. In der Ausführungsform, bei der das Aufnahmemittel und das Spendermittel zweistückig ausgebildet sind, kann vorgesehen sein, dass das Aufnahmemittel und das Spendermittel räumlich getrennt angeordnet sind und, optional, keine direkte Verbindung miteinander aufweisen. In dieser Ausführungsform kann die Verbindung zwischen Aufnahmemittel und Spendermittel durch die miteinander verbundenen strukturflexiblen Elemente bspw. eine Papierrolle mit einer in regelmäßen Abständen angebrachten Perforation hergestellt werden, wobei bevorzugterweise der Abstand zwischen den angebrachten Perforationen die Länge des einzelnen strukturflexiblen Elementes definiert. Alternativ kann vorgesehen ein, dass das Aufnahmemittel mit dem Spendermittel auch nicht lösbar verbunden sein.

Es ist im Rahmen der vorliegenden Erfindung, dass das Aufnahmemittel und das Spendermittel der erfindungsgemäßen Vorrichtung zum Abgeben von einem strukturflexiblen Element zusammen einteilig ausgebildet sind.

Gemäß der vorliegenden Erfindung ist vorgesehen, dass das Spendermittel der Vorrichtung zum Abgeben von einem strukturflexiblen Element eine Austrittsöffnung umfasst, durch die das strukturflexible Element aus dem Aufnahmemittel und damit der Vorrichtung entnommen werden kann. Diese Austrittsöffnung des Spendermittels wird hierein auch als Spendermittelaustrittsöffnung bezeichnet. Die Spendermittelaustrittsöffnung umfasst ihrerseits ein Führungsmittel zum Führen des strukturflexiblen Elementes, wenn das strukturflexible Element aus der Vorrichtung entnommen wird. In einer Ausführungsform ist vorgesehen, dass das Führungsmittel ein mindestens zweiteiliges Führungsmittel ist, das einen ersten Teil, hierin auch als erstes Führungsmittel bezeichnet, und einen zweiten Teil, hierin auch als zweites Führungsmittel bezeichnet, umfasst.

Die Spendermittelaustrittsöffnung ist dabei bevorzugterweise so ausgestaltet, dass sie insgesamt größer ist als die Durchtrittsöffnung des Führungsmittels und, bevorzugterweise größer ist als die Durchtrittsöffnung des ersten und auch des zweiten Teils des Führungsmittels. In Folge dieser Ausgestaltung kommt das strukturflexible Element bei der Entnahme aus der Vorrichtung praktisch nicht mit der Spendermittelaustrittsöffnung in Kontakt, bevorzugterweise zumindest nicht so in Kontakt, dass das Entnahmeverhalten und/oder das Auffächern des strukturflexiblen Elementes durch die Spendermittelaustrittsöffnung beeinträchtigt wird. Die Ausgestaltung der Spendermittelaustrittsöffnung dient bevorzugterweise vor allem dazu, ein Widerlager bzw. Auflagefläche für das Führungsmittel bereitzustellen. In einer Ausführungsform ist vorgesehen, dass die Form der Spendermittelaustrittsöffnung der Durchtrittsöffnung des ersten Teils (auch als Führungsmitteldurchtrittsöffnung des ersten Führungsmittels bezeichnet) und/oder des zweiten Teils des Führungsmittels (auch als Führungsmitteldurchtrittsöffnung des zweiten Führungsmittels bezeichnet) grundsätzlich folgt, muss dies aber nicht.

Möglichkeiten, eine Verbindung zwischen dem Führungsmittel und der Spendermittelaustrittsöffnung lösbar auszuführen, sind dem Fachmann bekannt und umfassen, unter anderem, eine Verbindung, die ausgewählt ist aus der Gruppe umfassend eine Schraubverbindung oder eine Steckverbindung. Es ist auch im Rahmen der vorliegenden Erfindung, dass die Verbindung dadurch ausgebildet ist, dass das Führungsmittel gegen die Spendermittelaustrittsöffnung gepresst oder gedrückt ist. Letzteres kann bspw. dadurch ausgebildet sein, dass das Spendermittel eine Spendermittelhülse aufweist, und das Führungsmittel mit einer Konterhülse in der Spendermittelhülse fixiert ist, so dass bevorzugterweise das Führungsmittel an der Spendermittelaustrittsöffnung anliegt oder dort fixiert ist. In einer Ausführungsform ist vorgesehen, dass die Spendermittelhülse ein Gewinde umfasst und die Konterhülse ein dazu komplementäres Gewinde umfasst, so dass die Spenderhülse und die Konterhülse miteinander durch die Gewinde verbunden sein können. Möglichkeiten, eine derartige Verbindung nicht-lösbar auszuführen, sind dem Fachmann bekannt und umfassen unter anderem eine Klebeverbindung. Eine nicht-lösbare Verbindung kann des Weiteren dadurch ausgebildet sein, dass die Spendermittelaustrittsöffnung und das Führungsmittel im Rahmen der Herstellung miteinander nicht-lösbar verbunden sind bzw. werden, beispielsweise durch Herstellen im Rahmen eines Spritzgussverfahrens; in dieser Ausführungsform ist die erfindungsgemäße Vorrichtung und insbesondere das Spendermittel und das Führungsmittel als eine Einheit und damit einstückig hergestellt

Gemäß der vorliegenden Erfindung ist vorgesehen, dass das Führungsmittel mit der Auftrittsöffnung des Spendermittels verbunden ist. Es ist dabei im Rahmen der vorliegenden Erfindung, dass das Führungsmittel und das Spendermittel zweistückig ausgebildet sind, wobei das Führungsmittel und das Spendermittel entweder lösbar oder nicht lösbar miteinander verbunden sind.

Es ist auch im Rahmen der vorliegenden Erfindung, dass das Führungsmittel und das Spendermittel zusammen einteilig ausgebildet sind.

Es ist im Rahmen der vorliegenden Erfindung, dass in der erfindungsgemäßen Vorrichtung das erst Führungsmittel relativ näher zu dem Aufnahmemittel oder der Vielzahl von strukturflexiblen Elementen, die nicht in einem Aufnahmemittel enthalten sind, angeordnet ist als das zweite Führungsmittels Entsprechend wird ein strukturflexibles Element bei der Entnahme aus der Vorrichtung zuerst mit dem ersten Führungsmittel in Kontakt kommen bzw. durch die Führungsmitteldurchtrittsöffnung des ersten Führungsmittels hindurchtreten und danach mit dem zweiten Führungsmittel in Kontakt kommen bzw. durch die Führungsmitteldurchtrittsöffnung des zweiten Führungsmittels hindurchtreten.

In einer bevorzugten Ausführungsform ist vorgesehen, dass das mindestens zweistückige Führungsmittel auf der Seite des Spendermittels angeordnet ist, die dem Aufnahmemittel oder der Vielzahl von strukturflexiblen Elementen, die nicht in einem Aufnahmemittel enthalten sind, zugewandt ist. Bei dieser Ausführungsform ist somit vorgesehen, dass das mindestens zweistückige Führungsmittel von dem Spendermittel in Richtung des Aufnahmemittels oder der Vielzahl von strukturflexiblen Elementen, die nicht in einem Aufnahmemittel enthalten sind, angeordnet ist, insbesondere dann, wenn die erfindungsgemäße Vorrichtung so ausgeführt ist, dass sie eine im Wesentlichen geschlossene Form aufweist und die einzige Öffnung zur Umgebung die Spendermittelaustrittsöffnung mit den daran angeordneten weiteren Mitteln ist. Bei dieser Ausführungsform ist somit das mindestens zweistückige Führungsmittel innerhalb der Vorrichtung angeordnet.

In einer alternativen Ausführungsform ist vorgesehen, dass das mindestens zweistückige Führungsmittel auf der Seite des Spendermittels angeordnet ist, die dem Aufnahmemittel oder der Vielzahl von strukturflexiblen Elementen, die nicht in einem Aufnahmemittel enthalten sind, abgewandt ist. Ist die erfindungsgemäße Vorrichtung so ausgeführt ist, dass sie eine im Wesentlichen geschlossene Form aufweist und die einzige Öffnung zur Umgebung die Spendermittelaustrittsöffnung mit den daran angeordneten weiteren Mitteln ist, dann ist bei dieser Ausführungsform das Führungsmittel außerhalb der Vorrichtung angeordnet.

Schließlich ist in einer Ausführungsform vorgesehen, dass ein Teil des mindestens zweistückigen Führungsmittels auf der dem Aufnahmemittel oder der Vielzahl von strukturflexiblen Elementen, die nicht in einem Aufnahmemittel enthalten sind, zugewandten Seite des Spendermittels angebracht ist und der andere Teil des mindestens zweistückigen Führungsmittels auf der dem Aufnahmemittel oder der Vielzahl von strukturflexiblen Elementen, die nicht in einem Aufnahmemittel enthalten sind, abgewandten Seite des Spendermittels angebracht ist. Bei dieser Ausführungsform ist damit vorgesehen, dass ein Teil, genauer das erste Führungsmittel innerhalb der Vorrichtung und der andere Teil, genauer das zweite Führungsmittel außerhalb der Vorrichtung angeordnet ist, wenn die erfindungsgemäße Vorrichtung so ausgeführt ist, dass sie eine im Wesentlichen geschlossene Form aufweist und die einzige Öffnung zur Umgebung die Spendermittelaustrittsöffnung des Spendermittels mit den daran angeordneten weiteren Mitteln ist.

Das mindestens zweistückige Führungsmittel kann aus einer Vielzahl von Materialien hergestellt sein, sofern diese erlauben, dass die vorstehend beschriebene Wirkung des ersten und des zweiten Führungsmittels eintritt, d.h. die Stoppwirkung und die Fixierungswirkung auf das strukturflexible Element. Bevorzugterweise ist das erste Führungsmittel und/oder das zweite Führungsmittel aus einem elastischen Material, bevorzugterweise einem gummiartigen Material oder Gummi selbst hergestellt. Es ist dabei bevorzugt, dass sowohl das erste und das zweite Führungsmittel aus einem solchen Material hergestellt sind, bevorzugterweise aus dem gleichen Material hergestellt sind. Es ist jedoch auch im Rahmen der vorliegenden Erfindung, dass das erste und das zweite Führungsmittel aus unterschiedlichen Materialien hergestellt sind. In einer Ausführungsform ist vorgesehen, dass das erste Führungsmittel etwas weniger elastisch oder flexibel ausgeführt ist als das Führungsmittel. In einer Ausführungsform ist vorgesehen, dass die Oberflächenbeschaffenheit des ersten Führungsmittels verschieden ist von der Oberflächenbeschaffenheit des zweiten Führungsmittels. Ein Parameter, der geeignet ist, die vorstehende unterschiedliche Oberflächenbeschaffenheit zu bedingen, ist die Rauheit der Oberfläche und/oder des Materials des ersten und/oder des zweiten Führungsmittels.

Die erfindungsgemäße Vorrichtung zum Abgeben eines strukturflexiblen Elementes umfasst mindestens ein erstes Führungsmittel mit einer Durchtrittsöffnung, hierin auch als Führungsmitteldurchtrittsöffnung des ersten Führungsmittels bezeichnet, und ein zweites Führungsmittel mit einer Durchtrittsöffnung, hierin auch als Führungsmitteldurchtrittsöffnung des zweiten Führungsmittels bezeichnet. In einer Ausführungsform ist vorgesehen, dass die Führungsmitteldurchtrittsöffnung des ersten Führungsmittel and die Führungsmitteldurchtrittsöffnung des zweiten Führungsmittels gleich ausgestaltet sind. In einer alternativen Ausführungsform ist vorgesehen, dass die Führungsmitteldurchtrittsöffnung des ersten Führungsmittel and die Führungsmitteldurchtrittsöffnung des zweiten Führungsmittels verschieden ausgestaltet sind.

In einer erfindungsgemäßen Vorrichtung ist vorgesehen, dass die Führungsmitteldurchtrittsöffnung des ersten Führungsmittels und die Führungsmitteldurchtrittsöffnung des zweiten Führungsmittels miteinander fluchten. In einer besonders bevorzugten Ausführungsform ist dabei vorgesehen, dass die Führungsmitteldurchtrittsöffnung des ersten Führungsmittels und die Führungsmitteldurchtrittsöffnung des zweiten Führungsmittels identisch ausgebildet sind.

In einer Ausführungsform der erfindungsgemäßen Vorrichtung ist vorgesehen, dass die Führungsmitteldurchtrittsöffnung eine Form aufweist, die verschieden ist von einer runden Form. In einer Ausführungsform der erfindungsgemäßen Vorrichtung ist vorgesehen, dass sich die Form der Führungsmitteldurchtrittsöffnung durch eine erste Achse und eine zweite Achse definiert wird, wobei die erste Achse und die zweite Achse senkrecht zu einander sind. Bevorzugterweise ist die Länge der Führungsmitteldurchtrittsöffnung entlang der ersten Achse größer als die Länge der Führungsmitteldurchtrittsöffnung entlang der zweiten Achse. In einer besonders bevorzugten Ausführungsform ist dabei vorgesehen, dass die Führungsmitteldurchtrittsöffnung so ausgebildet ist, dass die die Führungsmitteldurchtrittsöffnung definierende Umfangslinie keine Winkel ausbildet; dabei ist bevorzugt, dass die Umfangslinie aus geraden und bogenförmigen oder ausschließlich aus bogenförmigen Abschnitten besteht.

In einer weiteren bevorzugten Ausführungsform ist vorgesehen, dass sich die Form der Führungsmitteldurchtrittsöffnung über die Länge der ersten Achse und/oder über die Länge der zweiten Achse verändert. Dabei ist besonders bevorzugt, dass sich die Länge der Öffnung entlang der zweiten Achse verringert.

In einer weiteren Ausführungsform der erfindungsgemäßen Vorrichtung ist vorgesehen, dass die Führungsmitteldurchtrittsöffnung spaltenförmig ausgebildet ist, wobei bevorzugterweise die Spalte eine oder mehrere Verengungen oder Engstellen aufweist. In einer Ausführungsform ist vorgesehen, dass das ein strukturflexibles Mittel von dieser einen oder mehreren Engstellen hinsichtlich seiner Position fixiert wird und dadurch sichergestellt ist, dass mit der Entnahme eines ersten zu entnehmenden strukturflexiblen Element das nachfolgend zu entnehmende strukturflexible Element bereits soweit aus der Spendermittelaustrittsöffnung herausgezogen ist oder wird, dass es von einem Benutzer zuverlässig ergriffen werden kann und insbesondere nicht hinter die Spendermittelaustrittsöffnung zurückrutscht. In einer weiteren Ausführungsform ist vorgesehen, dass die eine oder mehrere Verengungen oder Engstellen in der Führungsmitteldurchtrittsöffnung das Auffächern des zu entnehmenden strukturflexiblen Elementes bedingen.

Die eine oder mehreren Verengungen oder Engstellen sind in einer Ausführungsform dadurch ausgebildet, dass die Führungsmitteldurchtrittsöffnung eine taillierte Form aufweist, in Form einer Acht vorliegt oder hantelförmig ausgebildet ist.

In einer Ausführungsform ist vorgesehen, dass das erste und/oder das zweite Führungsmittel, bevorzugterweise sowohl das erste und das zweite Führungsmittel aus einem elastischen Material hergestellt sind. Bevorzugterweise ist das elastische Material ein Gummimaterial. Das Gummimaterial weist bevorzugterweise eine Shore Härte von etwa 40 bis 70, bevorzugterweise eine von 40 bis 60 und am bevorzugtesten von 60 auf. In einer Ausführungsform ist vorgesehen, dass lediglich ein Teil des ersten und/oder zweiten Führungsmittel aus einem derartigen Material hergestellt ist, wobei bevorzugterweise der Teil des ersten und/oder zweiten Führungsmittels jener Teil ist, der die eine oder mehreren Verengungen oder Engstellen der Führungsmitteldurchtrittsöffnung ausbildet.

In einer Ausführungsform ist vorgesehen, dass der erste Teil des Führungsmittels das strukturflexible Element fixiert. Die Fixierung des strukturflexiblen Elementes ist dabei so, dass es ohne Anwendung einer zusätzlichen Kraft von außen, bspw. durch einen Anwender, der das strukturflexible Element aus der erfindungsgemäßen Vorrichtung entnehmen möchte, zu keiner, zumindest zu keiner wesentlichen Änderung der Positionierung des strukturflexiblen Elementes in der erfindungsgemäßen Vorrichtung bzw. in dem Führungsmittel und genauer in dem ersten Teil des Führungsmittels kommt. Es ist jedoch im Rahmen der vorliegenden Erfindung, dass zumindest eine gewisse Beeinflussung der Form des strukturflexiblen Elementes auch durch den zweiten Teil des Führungsmittels erfolgt. Dies ist insbesondere dann der Fall, wenn die Breite des strukturflexiblen Elementes größer ist als die Breite der Austrittsöffnung des Spendermittels und/oder die Breite des ersten und/oder des zweiten Teils des Führungsmittels.

In einer Ausführungsform ist vorgesehen, dass das strukturflexible Element ein Einwegartikel ist. In einer Ausführungsform ist vorgesehen, dass das strukturflexible Element ein Zupftuch ist. In einer alternativen Ausführungsform ist vorgesehen, dass ein Papierhandtuch ist.

Gemäß der anspruchsgegenständlichen Erfindung ist die lösbare Verbindung zwischen zwei strukturflexiblen Elementen eine Performation, die in das Material eingebracht ist, aus dem die zwei strukturflexiblen Elemente hergestellt sind.

In einer Ausführungsform ist vorgesehen, dass die in der erfindungsgemäßen Vorrichtung und bevorzugterweise in dem Aufnahmemittel derselben enthaltenen mehreren strukturflexiblen Elemente als Stapel oder als Rolle vorliegen, wobei die strukturflexiblen Elemente des Stapels bzw. der Rolle lösbar miteinander verbunden sind.

Die vorliegende Erfindung wird im Folgenden anhand der beigefügten Figuren erläutert, aus denen sich weitere Vorteile, Merkmale und Ausführungsformen der Erfindung ergeben.

Dabei zeigt
- Fig. 1: einen Querschnitt einer schematischen Darstellung einer erfindungsgemäßen Vorrichtung;
- Fig. 2: eine Aufsicht auf eine schematische Darstellung einer erfindungsgemäßen Vorrichtung;
- Fig. 3: eine Aufsicht auf einen ersten Teil des Führungsmittels 5 und einen zweiten Teil eines Führungsmittels, wie es in einer Ausführungsform der vorliegenden Erfindung verwendet ist;
- Fig. 4: eine Explosionszeichnung einer Ausführungsform eines Spendermittels einer erfindungsgemäßen Vorrichtung; und
- Fig. 5: eine schematische Darstellung einer erfindungsgemäßen Vorrichtung.

Fig. 1 zeigt einen Querschnitt einer schematischen Darstellung einer erfindungsgemäßen Vorrichtung 1 zum Abgeben von einem strukturflexiblen Element. Die Vorrichtung zum Abgeben von einem strukturflexiblen Element 1 umfasst ein Aufnahmemittel 2 zur Aufnahme einer Vielzahl von strukturflexiblen Elementen und ein Spendermittel 3 mit einer Spendermittelaustrittsöffnung 4, durch das ein strukturflexibles Element 7 aus der Vorrichtung 1 entnommen werden kann. In dem Spendermittel 3 ist ein Führungsmittel angeordnet umfassend einen ersten Teil 5a und einen zweiten Teil 5b

Fig. 2 zeigt eine Aufsicht auf eine schematische Darstellung der erfindungsgemäßen Vorrichtung 1. Auf dem Aufnahmemittel 2 liegt das Spendermittel 3 mit seiner Spendermittelaustrittsöffnung 4 auf. Durch die Spendermittelaustrittsöffnung 4 ist der zweite Teil 5b des Führungsmittels mit einer Führungsmitteldurchtrittsöffnung 6b sichtbar, die hantelförmig ausgebildet ist. Der gerade Bereich zwischen den kreisförmigen Enden der Führungsmitteldurchtrittsöffnung stellt dabei eine Verengung der Führungsmitteldurchtrittsöffnung, die dem Fixieren des strukturflexiblen Mittels dient. Diese Verengung dient des Weiteren dem Verhindern eines unkontrollierten Zurückrutschens des strukturflexiblen Mittels hinter die Spendermittelaustrittsöffnung 4 in Richtung des Aufnahmemittels 2 mit der Folge, dass dieses nicht mehr von einem Benutzer ergriffen werden kann, sie dient auch dem Verhindern eines unkontrollierten, typischerweise vollständigen Austretens oder Herausrutschens des strukturflexiblen Mittels aus der Spendermittelaustrittsöffnung 4 mit der Folge, dass das strukturflexible Element unnötigerweise aus der Vorrichtung 1 entfernt ist.

Fig. 3A zeigt eine Aufsicht auf den zweiten Teil 5b des Führungsmittels und Fig. 3B eine Aufsicht auf den ersten Teil 5a des Führungsmittels.

Die in Fig. 3A gezeigte Durchtrittsöffnung 6b des zweiten Teils 5b des Führungsmittels weist eine hantelförmige Form auf, wobei die Öffnung der Führungsmitteldurchtrittsöffnung 6b in der Mitte am geringsten ist und sich die Begrenzungslinien bzw. Teile der Umfangslinie der Führungsmitteldurchtrittsöffnung 6b fast berühren, so dass es zu einem Klemmen und damit Fixieren des strukturflexiblen Elementes 7 wie bspw. eines Zupftuches kommt, das damit in der Verengung der Führungsmitteldurchtrittsöffnung 6b fixiert wird. Die Position des strukturflexiblen Elementes ändert sich erst dann ändern, wenn eine äußere Kraft aufgewandt wird, die die Kraft überwindet, mit der das strukturflexible Element in der Führungsmitteldurchtrittsöffnung 6b festgehalten wird, beispielsweise die Kraft, mit der ein Benutzer der Vorrichtung an dem geklemmten strukturflexiblen Element zieht.

Die in Fig. 3B gezeigte Führungsmitteldurchtrittsöffnung 6a des ersten Teils 5a des Führungsmittels ist länglich und so ausgebildet, dass dem Herausziehen eines strukturflexiblen Elementes 7 aus der Vorrichtung 1 durch die Führungsmitteldurchtrittsöffnung 6a nur eine Kraft entgegenwirkt, die nicht ausreichend ist, um die lösbare Verbindung zwischen zwei miteinander verbundenen strukturflexiblen Elementen zu lösen. In einer alternativen Ausführungsform ist das zweite Führungsmittel 5a identisch aufgebaut wie das zweite Führungsmittel 5b, insbesondere was die Führungsmitteldurchtrittsöffnung 6a anbelangt. Diese alternative Ausführungsform der Führungsmitteldurchtrittsöffnung 6a des ersten Teils 5a des Führungsmittels ist in Fig. 3C gezeigt. In der Vorrichtung 1 sind die Führungsmitteldurchtrittsöffnungen 6b und 6a so angeordnet, dass diese fluchten.

Fig. 4 zeigt eine Explosionszeichnung einer Ausführungsform eines Spendermittels 3 der erfindungsgemäßen Vorrichtung 1. Das Spendermittel 3 umfasst eine Spenderhülse 3a mit einer Spendermittelaustrittsöffnung 4 und einem Außengewinde 3aa, einen Gummiring 3b, eine Gewindemutter 3c, eine Konterhülse 3d mit einem zum Außengewinde 3aa korrespondierenden Innengewinde und eine Abdeckführungshülse 3e. Das solchermaßen aufgebaute Spendermittel 3 kann direkt in ein Aufnahmemittel 2 eingeschraubt werden. Alternativ kann das solchermaßen aufgebaute Spendermittel 3 an einer Oberfläche befestigt werden und das Aufnahmemittel räumlich getrennt angeordnet sein.

Das zweiteilige Führungsmittel umfasst einen ersten Teil 5a und einen zweiten Teil 5b. Sowohl der erste Teil 5a als auch der zweite Teil 5b weisen eine Durchtrittsöffnung 6a und 6b auf.

Fig. 5 zeigt eine schematische Darstellung der erfindungsgemäßen Vorrichtung 1. Das Spendermittel 3, welches einen in Fig. 4 beschriebenen Aufbau aufweist, ist an einer vertikalen Oberfläche 8, bspw. einer Wand, angebracht. Ein Zupftuch 7 ragt aus der Austrittsöffnung 4 des Spendermittels 3 heraus und kann in dieser Position, die im Wesentlichen durch die Führungsmitteldurchtrittsöffnung 6b des zweiten Führungsmittels 5b definiert ist, durch den Anwender oder Benutzer bequem und aufgefächert entnommen werden. Es wird anerkannt werden, dass die genaue Form des strukturflexiblen Elementes 7, das aus der Spendermittelaustrittsöffnung 4 herausragt, in Abhängigkeit von der Flexibilität und/oder Elastizität des Materials, aus dem das strukturflexible Element hergestellt ist, auch durch die Ausgestaltung insbesondere die Form der Durchtrittsöffnung 6b des zweiten Führungsmittels 5b und/oder der Spendermittelaustrittsöffnung 4 bestimmt wird.

Das in der dargestellten Ausführungsform als Papierrolle ausgeführte Material für das strukturflexible Element, welches in dieser Ausführungsform ein Zupftuch 7 ist, aus dem das einzelne Element bzw. Zupftuch durch die erfindungsgemäße Vorrichtung 1 durch Abreißen erhalten wird, liegt in einem separaten Aufnahmemittel 2 vor. Es ist im Rahmen der vorliegenden Erfindung, dass das Ausgangmaterial für das einzelne strukturflexible Element 7 oder die Verpackung für das Ausgangmaterial für das einzelne strukturflexible Element 7 als solches ein Aufnahmemittel im Sinne der vorliegenden Erfindung ist.

## Patentansprüche

1. Vorrichtung (1) zum Abgeben von einem strukturflexiblen Element (7) umfassend ein Aufnahmemittel (2) zum Aufnehmen von mindestens einem strukturflexiblen Element (7) und ein Spendermittel (3), das mit dem Aufnahmemittel (2) verbunden ist, und wobei das Spendermittel (3) eine Spendermittelaustrittsöffnung (4) für das strukturflexible Element (7) umfasst,
wobei die Spendermittelaustrittsöffnung (4) ein Führungsmittel (5a, 5b) für das strukturflexible Element (7) umfasst, wobei das Führungsmittel (5a, 5b) mit der Spendermittelaustrittsöffnung (4) verbunden ist, das Führungsmittel (5a, 5b) mindestens ein erstes (5a) und ein zweites (5b) Führungsmittel umfasst, wobei das erste Führungsmittel (5a) oder ein Teil des ersten Führungsmittels (5a) und das zweite Führungsmittel (5b) oder ein Teil davon aus einem elastischen Material hergestellt sind,
wobei das erste Führungsmittel (5a) eine Führungsmitteldurchtrittsöffnung (6a) für das strukturflexible Element (7) aufweist und das zweite Führungsmittel (5b) eine Führungsmitteldurchtrittsöffnung (6b) für das strukturflexible Element (7) aufweist,
wobei die Führungsmitteldurchtrittsöffnung (6a) des ersten Führungsmittels (5a) und die Führungsmitteldurchtrittsöffnung (6b) des zweiten Führungsmittels (5b) unabhängig von einander eine länglich Form aufweisen mit einer ersten Achse und einer zu der ersten Achse im Wesentlichen senkrechten zweiten Achse, wobei die Länge der Führungsmitteldurchtrittsöffnung (6a, 6b) entlang der ersten Achse größer ist als die Länge der Führungsmitteldurchtrittsöffnung (6a, 6b) entlang der zweiten Achse, **dadurch gekennzeichnet, dass** die
Führungsmitteldurchtrittsöffnung (6a) des ersten Führungsmittels (5a) und die Führungsmitteldurchtrittsöffnung (6b) des zweiten Führungsmittels (6b) miteinander fluchten,
und dass das strukturflexible Element (7) eine erste Achse und eine zu der ersten Achse im Wesentlichen senkrechte zweite Achse aufweist, wobei das strukturflexible Element (7) eine Länge entlang der ersten Achse aufweist und an einem Ende der Länge entlang der ersten Achse ein erstes weiteres strukturflexibles Element (7') und an dem anderen Ende der Länge entlang der ersten Achse ein zweites weiteres strukturflexibles Element (7") angeordnet ist, und dass das strukturflexible Element (7) mit dem ersten weiteren strukturflexiblen Element (7') und/oder dem zweiten weiteren strukturflexiblen Element (7") durch eine lösbare Verbindung verbunden ist, wobei die lösbare Verbindung eine Perforation ist.

2. Vorrichtung (1) nach Anspruch 1, **dadurch gekennzeichnet, dass** die Führungsmitteldurchtrittsöffnung (6a, 6b) so ausgeführt ist, dass das strukturflexible Element (7) bei Durchtritt durch die Führungsmitteldurchtrittsöffnung (6a, 6b) auffächert.

3. Vorrichtung (1) nach einem der Ansprüche 1 bis 2, **dadurch gekennzeichnet, dass** sich die Form der Führungsmitteldurchtrittsöffnung (6a, 6b) über die Länge der ersten Achse und/oder über die Länge der zweiten Achse verändert, bevorzugterweise die Länge der zweiten Achse sich verringert zur Mitte der Länge der ersten Achse.

4. Vorrichtung (1) nach einem der Ansprüche 1 bis 3, **dadurch gekennzeichnet, dass** die Führungsmitteldurchtrittsöffnung (6a, 6b) spaltenförmig ausgebildet ist, wobei die durch die Führungsmitteldurchtrittsöffnung (6a, 6b) ausgebildete Spalte eine oder mehrere Verengungen aufweist.

5. Vorrichtung (1) nach einem der Ansprüche 1 bis 4, **dadurch gekennzeichnet, dass** die Führungsmitteldurchtrittsöffnung (6a, 6b) in einer Form ausgeführt ist, wobei die Form ausgewählt ist aus der Gruppe umfassend eine taillierte Form, eine hantelförmige Form und eine Form einer liegenden Acht.

6. Vorrichtung (1) nach einem der Ansprüche 4 und 5, **dadurch gekennzeichnet, dass** die eine oder mehrere Verengungen so ausgebildet sind, dass die eine oder mehreren Verengungen das strukturflexible Element (7) fassen.

7. Vorrichtung (1) nach der Ansprüche 4 und 5, **dadurch gekennzeichnet, dass** die Form eine Engstelle umfasst und die Engstelle so ausgebildet ist, dass die Engstelle das strukturflexible Element (7) fasst.

8. Vorrichtung (1) nach einem der Ansprüche 1 bis 7, **dadurch gekennzeichnet, dass** das erste Führungsmittel (5a) oder ein Teil des ersten Führungsmittels (5a) und/oder das zweite Führungsmittel (5b) oder ein Teil davon aus einem Gummimaterial hergestellt ist, bevorzugterweise ist das Material ein Material mit einer Shore Härte von etwa 40 bis 60, bevorzugtererweise mit einer Shore Härte von etwa 60, wobei bevorzugterweise der Teil des ersten Führungsmittels (5a) und/oder der Teil des zweiten Führungsmittels (5b) die eine oder mehrere Verengungen und/oder die Engstelle ausbildet.

9. Vorrichtung (1) nach einem der Ansprüche 1 bis 8, **dadurch gekennzeichnet, dass** die Führungsmitteldurchtrittsöffnung (6a) des ersten Führungsmittels (5a) und die Führungsmitteldurchtrittsöffnung (6b) des zweiten Führungsmittels (5a) identisch ausgeführt sind, wobei bevorzugterweise in der Vorrichtung (1) die Führungsmitteldurchtrittsöffnung (6a) des ersten Führungsmittels (5a) mit der Führungsmitteldurchtrittsöffnung (6b) des zweiten Führungsmittels (5b) fluchtet.

10. Vorrichtung (1) nach einem der Ansprüche 1 bis 9, **dadurch gekennzeichnet, dass** das erste (5a) und das zweite (5b) Führungsmittel auf der dem Aufnahmemittel (2) zugewandten Seite des Spendermittels (3) angeordnet sind.

11. Vorrichtung (1) nach einem der Ansprüche 1 bis 10, **dadurch gekennzeichnet, dass** das strukturflexible Element (7) nach Durchtritt durch die Führungsmitteldurchtrittsöffnung (6b) des zweiten Führungsmittels (5b) oder nach Durchtritt durch die Führungsmitteldurchtrittsöffnung (6a, 6b) des zweiten (5b) und des ersten (5a) Führungsmittel aufgefächert ist, und die Spendermittelaustrittsöffnung (4) so dimensioniert ist, dass sie die Auffächerung des strukturflexiblen Elementes (7) durch die Spendermittelaustrittsöffnung (4) nicht beeinträchtigt.

12. Vorrichtung (1) nach einem der Ansprüche 1 bis 11, **dadurch gekennzeichnet, dass** das Spendermittel (3) eine Spendermittelhülse (3a) umfasst, bevorzugterweise weist die Spendermittelhülse (3a) einen Innendurchmesser auf, der gleich groß ist wie oder größer ist als die Länge der Führungsmitteldurchtrittsöffnung (6a, 6b) des ersten (5a) und/oder des zweiten (5b) Führungsmittels entlang der ersten Achse, wobei bevorzugterweise in der Spendermittelhülse (3a) eine Konterhülse (3d) angeordnet ist, wobei bevorzugterweise die Konterhülse (3d) einen Innendurchmesser aufweist, der gleich groß ist wie oder größer ist als die Länge der Führungsmitteldurchtrittsöffnung (6a, 6b) des ersten (5a) und/oder des zweiten (5b) Führungsmittels entlang der ersten Achse, noch bevorzugtererweise die Konterhülse (3d) das erste (5a) und das zweite (5b) Führungsmittel an dem Spendermittel (3) fixiert, bevorzugterweise so fixiert, dass die Führungsmitteldurchtrittsöffnung (6a, 6b) des ersten (5a) und/oder des zweiten (5b) Führungsmittels innerhalb der Spendermittelaustrittsöffnung (4) angeordnet ist/sind.

13. Vorrichtung (1) nach einem der Ansprüche 1 bis 12, **dadurch gekennzeichnet, dass** das strukturflexible Element (7) in dem Aufnahmemittel (2) zum Aufnehmen von mindestens einem strukturflexiblen Element (7) in einer Vielzahl enthalten ist.

14. Vorrichtung (1) nach einem der Ansprüche 1 bis 13, **dadurch gekennzeichnet, dass** das strukturflexible Element (7) ein Zupftuch ist.

## Claims

1. A device (1) for dispensing a structurally flexible element (7) comprising a receiving means (2) for receiving at least one structurally flexible element (7) and a dispensing means (3) connected to the receiving means (2), and wherein the dispensing means (3) comprises a dispensing means outlet opening (4) for the structurally flexible element (7),
wherein the dispensing means outlet opening (4) comprises a guiding means (5a, 5b) for the structurally flexible element (7), wherein the guiding means (5a, 5b) is connected to the dispensing means outlet opening (4), the guiding means (5a, 5b) comprises at least a first (5a) and a second (5b) guiding means, wherein the first guiding means (5a) or a part of the first guiding means (5a) and the second guiding means (5b) or a part thereof are made of an elastic material,
wherein the first guiding means (5a) has a guiding means passage opening (6a) for the structurally flexible element (7) and the second guiding means (5b) has a guiding means passage opening (6b) for the structurally flexible element (7),
wherein the guiding means passage opening (6a) of the first guiding means (5a) and the guiding means passage opening (6b) of the second guiding means (5b) have, independently of one another, an elongate shape with a first axis and a second axis substantially perpendicular to the first axis, wherein the length of the guiding means passage opening (6a, 6b) along the first axis is greater than the length of the guiding means passage opening (6a, 6b) along the second axis,
**characterized in**
**that** the guiding means passage opening (6a) of the first guiding means (5a) and the guiding means passage opening (6b) of the second guiding means (6b) are aligned with one another, and
**that** the structurally flexible element (7) has a first axis and a second axis substantially perpendicular to the first axis, wherein the structurally flexible element (7) has a length along the first axis and a first further structurally flexible element (7') is arranged at one end of the length along the first axis and a second further structurally flexible element (7") is arranged at the other end of the length along the first axis, and
**that** the structurally flexible element (7) is connected to the first further structurally flexible element (7') and/or the second further structurally flexible element (7") by a detachable connection, wherein the detachable connection is a perforation.

2. The device (1) of claim 1, **characterized in that** the guiding means passage opening (6a, 6b) is designed such that the structurally flexible element (7) fans out when passing through the guiding means passage opening (6a, 6b).

3. The device (1) of any one of claims 1 to 2, **characterized in that** the shape of the guiding means passage opening (6a, 6b) changes over the length of the first axis and/or over the length of the second axis, preferably the length of the second axis decreases towards the middle of the length of the first axis.

4. The device (1) of any one of claims 1 to 3, **characterized in that** the guiding means passage opening (6a, 6b) is designed in the form of a gap, wherein the gap formed by the guiding means passage opening (6a, 6b) has one or more constrictions.

5. The device (1) of any one of claims 1 to 4, **characterized in that** the guiding means passage opening (6a, 6b) is designed in a shape, wherein the shape is selected from the group comprising a waisted shape, a dumbbell-shaped shape and a shape of a horizontal figure eight.

6. The device (1) of any one of claims 4 and 5, **characterized in that** the one or more constrictions are designed such that the one or more constrictions grip the structurally flexible element (7).

7. The device (1) of any one of claims 4 and 5, **characterized in that** the shape comprises a constriction and the constriction is designed such that the constriction grips the structurally flexible element (7).

8. The device (1) of any one of claims 1 to 7, **characterized in that** the first guiding means (5a) or a part of the first guiding means (5a) and/or the second guiding means (5b) or a part thereof is made of a rubber material, preferably the material is a material with a Shore hardness of about 40 to 60, more preferably with a Shore hardness of about 60, wherein preferably the part of the first guiding means (5a) and/or the part of the second guiding means (5b) forms the one or more constrictions and/or the constriction.

9. The device (1) of any one of claims 1 to 8, **characterized in that** the guiding means passage opening (6a) of the first guiding means (5a) and the guiding means passage opening (6b) of the second guiding means (5a) are designed identically, wherein preferably in the device (1) the guiding means passage opening (6a) of the first guiding means (5a) is aligned with the guiding means passage opening (6b) of the second guiding means (5b).

10. The device (1) of any one of claims 1 to 9, **characterized in that** the first (5a) and the second (5b) guiding means are arranged on the side of the dispensing means (3) facing the receiving means (2).

11. The device (1) of any one of claims 1 to 10, **characterized in that** the structurally flexible element (7) is fanned out after passing through the guiding means passage opening (6b) of the second guiding means (5b) or after passing through the guiding means passage opening (6a, 6b) of the second (5b) and the first (5a) guiding means, and that the dispensing means outlet opening (4) is dimensioned such that it does not impair the fanning out of the structurally flexible element (7) by the dispensing means outlet opening (4).

12. The device (1) of any one of claims 1 to 11, **characterized in that** the dispensing means (3) comprises a dispensing means sleeve (3a), preferably the dispensing means sleeve (3a) has an inner diameter which is equal to or greater than the length of the guiding means passage opening (6a, 6b) of the first (5a) and/or the second (5b) guiding means along the first axis, wherein preferably a counter sleeve (3d) is arranged in the dispensing means sleeve (3a), wherein preferably the counter sleeve (3d) has an inner diameter which is equal to or greater than the length of the guiding means passage opening (6a, 6b) of the first (5a) and/or the second (5b) guiding means along the first axis, still more preferably the counter sleeve (3d) fixes the first (5a) and the second (5b) guiding means to the dispensing means (3), preferably fixes them in such a way that the guiding means passage opening (6a, 6b) of the first (5a) and/or the second (5b) guiding means is/are arranged inside the dispensing means outlet opening (4).

13. The device (1) of any one of claims 1 to 12, **characterized in that** a plurality of the structurally flexible element (7) is contained in the receiving means (2) for receiving at least one structurally flexible element (7).

14. The device (1) of any one of claims 1 to 13, **characterized in that** the structurally flexible element (7) is a plucking cloth.

## Revendications

1. Dispositif (1) permettant de délivrer un élément de structure flexible (7), comprenant un moyen de réception (2) pour recevoir au moins un élément de structure flexible (7) et un moyen de distribution (3) qui est relié au moyen de réception (2), et dans lequel le moyen de distribution (3) comprend une ouverture de sortie de moyen de distribution (4) pour l'élément de structure flexible (7),
dans lequel l'ouverture de sortie de moyen de distribution (4) comprend un moyen de guidage (5a, 5b) pour l'élément de structure flexible (7), dans lequel le moyen de guidage (5a, 5b) est relié à l'ouverture de sortie de moyen de distribution (4), le moyen de guidage (5a, 5b) comprenant au moins un premier (5a) et un deuxième (5b) moyen de guidage, dans lequel le premier moyen de guidage (5a) ou une partie du premier moyen de guidage (5a) et le deuxième moyen de guidage (5b) ou une partie de celui-ci sont fabriqués en un matériau élastique,
dans lequel le premier moyen de guidage (5a) présente une ouverture de passage de moyen de guidage (6a) pour l'élément de structure flexible (7), et le deuxième moyen de guidage (5b) présente une ouverture de passage de moyen de guidage (6b) pour l'élément de structure flexible (7),
dans lequel l'ouverture de passage de moyen de guidage (6a) du premier moyen de guidage (5a) et l'ouverture de passage de moyen de guidage (6b) du deuxième moyen de guidage (5b) présentent indépendamment l'une de l'autre une forme allongée ayant un premier axe et un deuxième axe substantiellement perpendiculaire au premier axe, dans lequel la longueur de l'ouverture de passage de moyen de guidage (6a, 6b) le long du premier axe est supérieure à la longueur de l'ouverture de passage de moyen de guidage (6a, 6b) le long du deuxième axe,
**caractérisé en ce que** l'ouverture de passage de moyen de guidage (6a) du premier moyen de guidage (5a) et l'ouverture de passage de moyen de guidage (6b) du deuxième moyen de guidage (6b) sont mutuellement alignées, et
**en ce que** l'élément de structure flexible (7) présente un premier axe et un deuxième axe substantiellement perpendiculaire au premier axe, dans lequel l'élément de structure flexible (7) présente une longueur le long du premier axe, et un premier élément de structure flexible (7') supplémentaire est disposé à une extrémité de la longueur le long du premier axe, et un deuxième élément de structure flexible supplémentaire (7") est disposé à l'autre extrémité de la longueur le long du premier axe,
et **en ce que** l'élément de structure flexible (7) est relié au premier élément de structure flexible supplémentaire (7') et/ou au deuxième élément de structure flexible supplémentaire (7") par une liaison amovible, la liaison amovible étant une perforation.

2. Dispositif (1) selon la revendication 1, **caractérisé en ce que** l'ouverture de passage de moyen de guidage (6a, 6b) est réalisée de telle sorte que l'élément de structure flexible (7) se déploie en éventail au passage à travers l'ouverture de passage de moyen de guidage (6a, 6b).

3. Dispositif (1) selon l'une quelconque des revendications 1 à 2, **caractérisé en ce que** la forme de l'ouverture de passage de moyen de guidage (6a, 6b) change sur la longueur du premier axe et/ou sur la longueur du deuxième axe, de préférence **en ce que** la longueur du deuxième axe diminue vers le centre de la longueur du premier axe.

4. Dispositif (1) selon l'une quelconque des revendications 1 à 3, **caractérisé en ce que** l'ouverture de passage de moyen de guidage (6a, 6b) est réalisée en forme de fente, dans lequel la fente réalisée par l'ouverture de passage de moyen de guidage (6a, 6b) présente un ou plusieurs rétrécissements.

5. Dispositif (1) selon l'une quelconque des revendications 1 à 4, **caractérisé en ce que** l'ouverture de passage de moyen de guidage (6a, 6b) est réalisée sous une certaine forme, la forme étant sélectionnée dans le groupe comprenant une forme cintrée, une forme de haltère et une forme de huit couché.

6. Dispositif (1) selon l'une quelconque des revendications 4 et 5, **caractérisé en ce que** ledit un ou les plusieurs rétrécissements sont réalisés de telle sorte que ledit un ou les plusieurs rétrécissements saisissent l'élément de structure flexible (7).

7. Dispositif (1) selon l'une quelconque des revendications 4 et 5, **caractérisé en ce que** la forme comprend un étranglement et l'étranglement est réalisé de telle sorte que l'étranglement saisit l'élément de structure flexible (7).

8. Dispositif (1) selon l'une quelconque des revendications 1 à 7, **caractérisé en ce que** le premier moyen de guidage (5a) ou une partie du premier moyen de guidage (5a) et/ou le deuxième moyen de guidage (5b) ou une partie de celui-ci sont fabriqués en un matériau caoutchouteux, de préférence le matériau étant un matériau d'une dureté Shore d'environ 40 à 60, de préférence d'une dureté Shore d'environ 60, dans lequel de préférence la partie du premier moyen de guidage (5a) et/ou la partie du deuxième moyen de guidage (5b) réalisent ledit un ou les plusieurs rétrécissements et/ou l'étranglement.

9. Dispositif (1) selon l'une quelconque des revendications 1 à 8, **caractérisé en ce que** l'ouverture de passage de moyen de guidage (6a) du premier moyen de guidage (5a) et l'ouverture de passage de moyen de guidage (6b) du deuxième moyen de guidage (5a) sont réalisées de manière identique, dans lequel de préférence dans le dispositif (1), l'ouverture de passage de moyen de guidage (6a) du premier moyen de guidage (5a) est alignée sur l'ouverture de passage de moyen de guidage (6b) du deuxième moyen de guidage (5b).

10. Dispositif (1) selon l'une quelconque des revendications 1 à 9, **caractérisé en ce que** le premier (5a) et le deuxième (5b) moyen de guidage sont disposés sur le côté du moyen de distribution (3) tourné vers le moyen de réception (2).

11. Dispositif (1) selon l'une quelconque des revendications 1 à 10, **caractérisé en ce que** l'élément de structure flexible (7) est déployé en éventail après le passage à travers l'ouverture de passage de moyen de guidage (6b) du deuxième moyen de guidage (5b) ou après le passage à travers l'ouverture de passage de moyen de guidage (6a, 6b) du deuxième (5b) et du premier (5a) moyen de guidage, et l'ouverture de sortie de moyen de distribution (4) est dimensionnée de telle sorte qu'elle n'affecte pas le déploiement en éventail de l'élément de structure flexible (7) à travers l'ouverture de sortie de moyen de distribution (4).

12. Dispositif (1) selon l'une quelconque des revendications 1 à 11, **caractérisé en ce que** le moyen de distribution (3) comprend un manchon de moyen de distribution (3a), le manchon de moyen de distribution (3a) présentant de préférence un diamètre intérieur qui est égal ou supérieur à la longueur de l'ouverture de passage de moyen de guidage (6a, 6b) du premier (5a) et/ou du deuxième (5b) moyen de guidage le long du premier axe, dans lequel de préférence un contre-manchon (3d) est disposé dans le manchon de moyen de distribution (3a), dans lequel de préférence le contre-manchon (3d) présente un diamètre intérieur qui est égal ou supérieur à la longueur de l'ouverture de passage de moyen de guidage (6a, 6b) du premier (5a) et/ou du deuxième (5b) moyen de guidage le long du premier axe, de plus grande préférence encore le contre-manchon (3d) fixant le premier (5a) et le deuxième (5b) moyen de guidage au moyen de distribution (3), en le fixant de préférence de telle sorte que l'ouverture de passage de moyen de guidage (6a, 6b) du premier (5a) et/ou du deuxième (5b) moyen de guidage est disposée à l'intérieur de l'ouverture de sortie de moyen de distribution (4).

13. Dispositif (1) selon l'une quelconque des revendications 1 à 12, **caractérisé en ce que** l'élément de structure flexible (7) dans le moyen de réception (2) pour recevoir au moins un élément de structure flexible (7) est contenu dans une pluralité.

14. Dispositif (1) selon l'une quelconque des revendications 1 à 13, **caractérisé en ce que** l'élément de structure flexible (7) est un chiffon à prélever.
